# EUROPÄISCHE PATENTANMELDUNG

(11) **EP 0 017 213 A1**
(43) Veröffentlichungstag der Anmeldung: **15.10.1980**
(21) Anmeldenummer: 80101735.1
(22) Anmeldetag: 01.04.1980
(51) Int. Cl.: B65D 75/00

(54) **Palettenlose Ladeeinheit**

(30) Priorität: 07.04.1979 DE 2914138
(71) Anmelder: BASF Aktiengesellschaft, 67063 Ludwigshafen (DE)
(72) Erfinder: Sohns, Georg, D-6700 Ludwigshafen (DE)

(57) **Zusammenfassung**

Bei dieser Ladeeinheit für Einzelgebinde sind die Einzelgebinde (1) in Verbänden zusammengefaßt und die Verbände in mehreren Lagen übereinander gestapelt. Für das Umschlagen der Ladeeinheit sind die Einzelgebinde der untersten Lage (2) so ausgerichtet, daß sich an zwei gegenüberliegenden Seiten je ein Rücksprung ergibt, wodurch sich an der vorletzten Lage (3) Einfahrflächen für die Umschlaggeräte ergeben. Zwecks Erhöhung der Schubfestigkeit der Ladeeinheit wird aus ihrer vorletzten und letzten Lage (2) und (3) eine Stapelunterlage gebildet, wobei zwischen diesen Lagen eine biegesteife Verstärkungsplatte (4) angebracht und mit den an ihr anliegenden Einzelgebinden der letzten Lage zu einer Einheit verbunden wird.

## Beschreibung

Die Erfindung bezieht sich auf eine palettenlose Ladeeinheit für Einzelgebinde, bei der die Einzelgebinde in Verbänden zusammengefaßt und die Verbände in mehreren Lagen übereinander gestapelt sind, wobei die Einzelgebinde der letzten Lage so ausgerichtet sind, daß an zwei gegenüberliegenden Seiten der vorletzten Lage Einfahrflächen für Umschlagsgeräte entstehen.

Der Versand von Schüttgütern, beispielsweise Düngemitteln, erfolgt üblicherweise in Einzelgebinden, d.s. Säcke der unterschiedlichsten Konstruktion und Ausführung. Dabei werden die Einzelgebinde für eine mechanisierte Handhabung auf Paletten gestapelt und gesichert. Der Einsatz von Paletten führt jedoch infolge Stauraumverlust und durch die Palette selbst zu erhöhten Transportkosten.

Bei palettenlosen Ladeeinheiten treten diese Nachteile nicht auf. Die in mehrlagigen Verbänden zu einer Einheit zusammengefaßten Einzelgebinde sind hierfür so ausgerichtet, daß sich in der untersten Lage je ein Rücksprung auf zwei gegenüberliegenden Seiten ergibt, der für den Anschlag mit Hebezeugen, insbesondere für das Einfahren der Gabeln vom Gabelstapler geeignet ist. Um die Einzelgebinde während des Transports in der vorgesehenen Ordnung zusammenzuhalten sind solche Ladeeinheiten in eine Hülle aus Polyäthylenfolie eingeschrumpft.

Die Hülle besteht im allgemeinen aus mehreren Teilen, die sich teilweise überlappen, durch den Schrumpfprozeß aber zu einer zusammenhängenden Hülle vereinigt werden. Es hat sich jedoch gezeigt, daß infolge der geringen Formstabilität der Einzelgebinde die Ausformung von Rücksprüngen bzw. Einfahrflächen nur bedingt möglich ist und daß sich zudem die Form der Rücksprünge während des Transports weiter verschlechtert. Auch war dieser. Mangel an Schubfestigkeit der Ladeeinheit durch das Einsprühen der Gebindelagen mit einem Haftkleber oder durch das Einfügen einer Zwischenfolie zwischen die untersten Lagen nicht zu beseitigen.

Es war daher Aufgabe der Erfindung, eine palettenlose Ladeeinheit zu schaffen, die von den geschilderten Mängeln frei ist und zudem eine einfache Handhabung durch übliche Umschlagsgeräte erlaubt.

Diese Aufgabe wird bei einer palettenlosen Ladeeinheit der eingangs bezeichneten Art erfindungsgemäß dadurch gelöst, daß zwischen der letzten und der vorletzten Lage eine den Abmessungen der vorletzten Lage etwa entsprechende, biegesteife Verstärkungsplatte angebracht ist, die zusammen mit den an ihr anliegenden Einzelgebinden der letzten Lage zu einer Einheit verbunden ist.

Auf diese Weise wird unter Einbeziehung von Einzelgebinden und einer Verstärkungsplatte aus den verschiedensten Materialien, vorzugsweise aus geschäumtem Kunststoff, eine Stapelunterlage hergestellt, auf welche dann die in Verbänden zusammengefaßten Einzelgebinde in mehreren Lagen aufgesetzt werden können. Von Vorteil ist ferner, daß Verstärkungsplatten aus geschäumten Kunststoffen, infolge ihres geringen Gewichts, eine bessere Ausnutzung des zulässigen Ladegewichts der einzelnen Verkehrsträger sowie eine günstigere Ausnutzung des Lager- und Transportraums ermöglichen. Unter geschäumten Kunststoffen im Sinne der Erfindung werden insbesondere Polystyrol- oder Polyurethan--Schaumstoffe verstanden. Es sind jedoch auch andere Plattenmaterialien, beispielsweise Holz, für diesen Anwendungsfall denkbar. Die Verstärkungsplatten, die auf ihren Oberflächen eine den Reibschluß mit den Einzelgebinden verbes- serte Profilierung, wie Noppen oder dergleichen, aufweisen können, werden mit beidseitig anliegenden Einzelgebinden zu Einheiten verbunden, vorzugsweise durch ein- oder mehrteilige Polyäthylen-Schrumpffolien umhüllt. Die Dicke der Folie richtet sich dabei u.a. nach der Anzahl der im Verband zusammengefaßten Einzelgebinde und beträgt zweckmäßig 30 bis 200 µm. Gegebenenfalls können auch weitere Verstärkungsplatten zwischen die übrigen Gebindelagen eingebracht werden und die unterste Gebindelage bereits auf eine Verstärkungsplatte gestellt werden, wodurch die Stabilität der Ladeeinheit weiter verbessert und die Ladeeinheit zusätzlich geschützt werden kann.

Die erfindungsgemäße Ladeeinheit wird nachstehend anhand der Zeichnung näher erläutert:

Gemäß Figur 1 ist zwischen zwei Lagen (2) und (3) von in Verbänden zusammengefaßten Einzelgebinden (1) eine biegesteife Verstärkungsplatte (4) eingebracht. Die Abmessungen der Verstärkungsplatte entsprechen etwa denjenigen der Gebindelage (3), so daß Einzelgebinde dieser Lage nicht über den Plattenrand hinausragen. Die Einzelgebinde der Lage (2) sind so ausgerichtet, daß an zwei gegenüberliegenden Seiten der Verstärkungsplatte Einfahrfläehen für Umschlagsgeräte entstehen. Der so vorbereitete, aus der Verstärkungsplatte und den Einzelgebinden der letzten Lage (2) bestehende untere Teil der Ladeeinheit wird mit Folien umwickelt oder mit Hilfe einer Schrumpffolie (5) zu einer Einheit verbunden. Auf diese Stapelunterlage werden weitere in Verbänden zusammengefaßte Einzelgebinde aufgebracht und in an sich bekannter Weise durch eine mehrteilige Schrumpffolie gesichert (Figur 2).

Die erfindungsgemäße Ladeeinheit zeichnet sich durch gute Manipulierbarkeit aus und eignet sich insbesondere für den Versand von grobkörnigen Gütern, wie Düngemittel, Kunststoffgranulat und dergleichen.

## Patentansprüche

1. Palettenlose Ladeeinheit für Einzelgebinde, bei der die Einzelgebinde in Verbänden zusammengefaßt und die Verbände in mehreren Lagen übereinander gestapelt sind, wobei die Einzelgebinde der letzten Lage so ausgerichtet sind, daß an zwei gegenüberliegenden Seiten der vorletzten Lage Einfahrflächen für Umschlagsgeräte entstehen, dadurch gekennzeichnet, da3 zwischen der letzten und der vorletzten Lage (2) und (3) eine den Abmessungen der vorletzten Lage (3) etwa entsprechende, biegesteife Verstärkungsplatte (4) angebracht ist, die zusammen mit den an ihr anliegenden Einzelöebinden (1) der letzten Lage (2) zu einer Einheit verbunden ist.

2. Palettenlose Ladeeinheit nach Anspruch 1, dadurch gekennzeichnet, daß die Verstärkungsplatte (4) vollständig oder teilweise aus geschäumten Kunststoff besteht.

3. Palettenlose Ladeeinheit nach Anspruch 1, dadurch gekennzeichnet, daß die Verstärkungsplatte (4) und die an ihr anliegenden Einzelgebinde (1) der letzten Lage (2) durch eine Schrumpffolie (5) verbunden sind.
